# EUROPÄISCHE PATENTSCHRIFT

(11) **EP 1 852 230 B1**
(45) Veröffentlichungstag und Bekanntmachung des Hinweises auf die Patenterteilung: **09.07.2008**
(21) Anmeldenummer: 06009146.9
(22) Anmeldetag: 03.05.2006
(51) Int. Cl.: B27M 3/18

(54) **Korpuspresse**
Carcass press
Presse à carcasses

(43) Veröffentlichungstag der Anmeldung: 07.11.2007
(73) Patentinhaber: Ligmatech Automationssysteme GmbH, 09638 Lichtenberg (DE)
(72) Erfinder: Tönnigs, Bodo, 09638 Lichtenberg (DE); Tönnigs, Sven, 09638 Lichtenberg (DE)
(74) Vertreter: HOFFMANN EITLE

(56) Entgegenhaltungen:
- EP-A- 1 046 482
- EP-A- 1 593 472
- DE-A1- 2 553 814
- DE-A1- 19 619 605

## Beschreibung

### Technisches Gebiet

Die Erfindung betrifft eine Korpuspresse zum Verpressen von Korpusteilen zu Möbelkorpussen, wie z.B. Hoch-, Ober- oder Unterschränken, nach dem Oberbegriff von Anspruch 1.

### Stand der Technik

Eine Korpuspresse der eingangs genannten Art ist beispielsweise in der EP 1 046 482 A offenbart und besitzt einen verbindungssteifen, aufrecht stehenden Ständerrahmen mit einer Vorder- und einer Rückseite, ein Senkrechtpresswangenpaar mit einer unteren und einer oberen Presswange, die beide vom Ständerrahmen vorderseitig vorstehen, wobei eine der Presswangen mittels eines Antriebs senkrecht verstellbar ist und sich am Ständerrahmen abstützt und die andere der Presswangen mit dem Ständerrahmen starr verbunden ist. Ferner besitzt die bekannte Korpuspresse ein Waagrecht-Presswangenpaar mit einer rechten und einer linken Presswange, die beide vom Ständerrahmen zumindest beim Pressen vorderseitig vorstehen, und die beide jeweils am Ständerrahmen mittels horizontal verfahrbaren Supporten in dem Zwischenraum zwischen dem Senkrecht-Presswangenpaar verfahrbar sind.

Die bekannte Korpuspresse hat sich in der Praxis bewährt. Allerdings besteht das Bedürfnis, die Konstruktion der Korpuspresse weiter zu vereinfachen, einen besseren Zugang zu ermöglichen und den Platzbedarf zu minimieren.

### Darstellung der Erfindung

Der Erfindung liegt daher die Aufgabe zugrunde, eine Korpuspresse der eingangs genannten Art bereitzustellen, die bei vereinfachter Konstruktion eine bessere Zugänglichkeit und einen geringeren Platzbedarf besitzt.

Diese Aufgabe wird erfindungsgemäß durch eine Korpuspresse mit den Merkmalen von Anspruch 1 gelöst. Besonders vorteilhafte Weiterbildungen der Erfindung sind in den abhängigen Ansprüchen angegeben.

Der Erfindung liegt der Gedanke zugrunde, die Abtragung der beim Pressen auftretenden Lasten grundlegend zu verändern bzw. zu optimieren. Zu diesem Zweck ist erfindungsgemäß vorgesehen, dass bei einer gattungsgemäßen Korpuspresse die Supporte sich zumindest in vertikaler Richtung jeweils ausschließlich am Grundgestell abstützen und am gegenüberliegenden Ende frei sind. Auf diese Weise kann bei der erfindungsgemäßen Korpuspresse vollständig auf den im Stand der Technik vorhandenen, aufrecht stehenden Ständerrahmen verzichtet werden, sodass ein Großteil der sperrigen und schwergewichtigen Bauteile der Korpuspresse entfällt und der Aufbau der Korpuspresse extrem vereinfacht wird. Durch den Wegfall des Ständerrahmens wird darüber hinaus der Zugang zu der Korpuspresse deutlich vereinfacht, und die Korpuspresse benötigt vorteilhaft deutlich weniger Platz.

Die Abstützung der Supporte am Grundgestell kann im Rahmen der vorliegenden Erfindung auf unterschiedliche Art und Weise erfolgen. Um bei leichter Verschieblichkeit der Supporte die Einleitung hoher Pressenkräfte zu ermöglichen, ist gemäß einer Weiterbildung der Erfindung jedoch vorgesehen, dass die Supporte sich jeweils über mindestens zwei Führungselemente am Grundgestell abstützen. Bei den Führungselementen handelt es sich bevorzugt um Führungsschienen.

Der Verfahrantrieb für die obere Presswange kann im Rahmen der vorliegenden Erfindung beispielsweise in die Supporte integriert sein. Gemäß einer Weiterbildung der vorliegenden Erfindung ist jedoch vorgesehen, dass die Korpuspresse ferner einen Antriebsständer für die obere Presswange aufweist, der einen Antrieb, insbesondere Servoantrieb, besitzt. Hierdurch wird verhindert, dass die Konstruktion der Supporte übermäßig komplex wird, ohne dass die Gesamtkonstruktion spürbar komplizierter wird. Ferner werden die beim Pressen auftretenden, hohen Kräfte der oberen Presswange über den Antriebsständer direkt in das Grundgestell eingeleitet.

Um die Gesamtkonstruktion der Korpuspresse und insbesondere den Antrieb weiter zu entlasten, ist gemäß einer Weiterbildung der Erfindung vorgesehen, dass die Korpuspresse ferner einen Gewichtsausgleich aufweist. Hierdurch muss der Antrieb nicht permanent das Gewicht der oberen Presswange ausbalancieren. Dabei ist es besonders bevorzugt, dass der Gewichtsausgleich in den Antriebsständer integriert ist, sodass Antrieb und Gewichtsausgleich direkt zusammenwirken können. Ferner hat es sich als vorteilhaft erwiesen, dass der Gewichtsausgleich pneumatisch arbeitet.

Obgleich die erfindungsgemäße Korpuspresse prinzipiell als Stationärmaschine arbeiten kann, ist gemäß einer Weiterbildung der vorliegenden Erfindung vorgesehen, dass die Korpuspresse ferner eine Fördereinrichtung aufweist. Hierdurch lässt sich die Korpuspresse vorteilhaft in eine Fertigungsstraße integrieren, in der die zu pressenden Korpusse im Durchlauf bearbeitet werden. Dabei ist es besonders bevorzugt, dass die Fördereinrichtung in die untere Presswange integriert ist, sodass sich ein reibungsloser und effizienter Betrieb der erfindungsgemäßen Korpuspresse ergibt.

Im Rahmen der Erfindung ist ferner zu beachten, dass die Supporte auch an zwei gegenüberliegenden Seiten mit Presswangen ausgestattet sein können, und/oder dass an dem Grundgestell beispielsweise auch zwei gegenüberliegende Reihen von Supporten angeordnet werden können, beispielsweise bei Korpussen mit hoher Tiefe.

### Kurze Beschreibung der Zeichnungen

- Fig. 1: zeigt schematisch eine Perspektivansicht einer Korpuspresse als bevorzugte Ausführungsform der vorliegenden Erfindung;
- Fig. 2: zeigt schematisch eine rückwärtige Perspektivansicht der in Fig. 1 gezeigten Korpuspresse.

### Ausführliche Beschreibung bevorzugter Ausführungsformen

Bevorzugte Ausführungsformen der vorliegenden Erfindung werden nachfolgend ausführlich unter Bezugnahme auf die begleitenden Zeichnungen beschrieben.

Eine Korpuspresse 20 als bevorzugte Ausführungsform der vorliegenden Erfindung ist in Fig. 1 und 2 schematisch in Perspektivansichten gezeigt. Die Korpuspresse 20 dient zum Verpressen von Korpusteilen zu Möbelkorpussen, wie beispielsweise Hoch-, Ober- oder Unterschränken, sonstigen Möbelstücken oder dergleichen.

Die Korpuspresse 20 besitzt ein Grundgestell 1, das beispielsweise aus einer geschweißten Stahlkonstruktion bestehen kann. An dem Grundgestell 1 ist seitlich eine untere Presswange 1' vorgesehen, die in der vorliegenden Ausführungsform mit einer Fördereinrichtung 5 integriert ist, auf die untenstehend noch näher eingegangen wird.

Ferner sind auf dem Grundgestell 1 in der vorliegenden Ausführungsform zwei Supporte 2, 3 angeordnet, die in der vorliegenden Ausführungsform beide an dem Grundgestell 1 horizontal verfahrbar sind. Die Verfahrbarkeit der Supporte 2, 3 wird hier über Führungsschienen 10 sowie zwei gegenläufige, servomotorisch angetriebene Kugelgewindespindeln 13 erreicht. Wie in Fig. 2 am besten zu erkennen ist, sind die Führungsschienen 10 voneinander beabstandet, sodass um eine zu den Führungsschienen 10 parallele Achse ein Biegemoment übertragen und entsprechende Kräfte von den Supporten in das Grundgestell eingeleitet werden können.

Das den Führungsschienen 10 gegenüberliegende, freie Ende 2', 3' der Supporte ist frei (ungelagert), sodass sich die Supporte 2, 3 zumindest in vertikaler Richtung ausschließlich am Grundgestell 1 abstützen.

An den Supporten 2, 3 sind jeweils Horizontpresswangen 6, 7 vorgesehen, die paarweise angeordnet sind, d.h. eine Horizontalpresswange 6 ist jeweils betrieblich auf eine gegenüberliegende Horizontalpresswange 7 abgestimmt. Die Verfahrbarkeit der Horizontalpresswangen 6, 7 entlang der Supporte 2, 3 wird über eine Verstelleinrichtung 14, beispielsweise in Form eines Riemens, erreicht. Ferner besitzt die Korpuspresse 20 eine obere Presswange 4, die über Führungsschienen 8 vertikal verschiebbar an den Supporten 2, 3 gelagert ist. Darüber hinaus sind die Supporte 2, 3 auch horizontal verschiebbar in Bezug auf die obere Presswange 4 angeordnet, und zwar über Führungsschienen 9, die in Fig. 2 am besten zu erkennen sind.

Unter horizontal und vertikal sind im Rahmen der vorliegenden Erfindung zwei Richtungen zu verstehen, die orthogonal zueinander sind. Die Erfindung ist somit nicht darauf beschränkt, dass die Korpuspresse bzw. deren Bauteile genau horizontal oder vertikal angeordnet sind, sondern dass die genannten Richtungen orthogonal zueinander sind.

Die Korpuspresse 20 umfasst ferner einen Antriebsständer 11 für die obere Presswange 4, der in der vorliegenden Ausführungsform einen Servoantrieb 11' aufweist. Mittels dieses Antriebes 11' kann die obere Presswange 4 vertikal entlang der Supporte 2, 3 verfahren werden. Dabei ist in den Antriebsständer 11 ein pneumatischer Gewichtsausgleich 12 integriert, wodurch der Antrieb 11' von Eigengewichtslasten der oberen Pressbewegungen 4 weitgehend entlastet wird.

Schließlich besitzt die Korpuspresse 20 in der vorliegenden Ausführungsform eine Fördereinrichtung 5, beispielsweise in Form eines Förderbandes, mittels dessen Korpusteile bzw. zu verpressende Korpusse in die Korpuspresse eingefördert bzw. verpresste Korpusse aus dieser ausgefördert werden können. Dabei ist die untere Presswange 1' in der vorliegenden Ausführungsform in die Fördereinrichtung 5 integriert, wodurch sich eine besonders kompakte und einfache Konstruktion ergibt.

Die erfindungsgemäße Korpuspresse 20 ermöglicht durch den vollständigen Verzicht auf einen aufrecht stehenden Ständerrahmen eine deutlich vereinfachte Konstruktion mit geringerem Eigengewicht und verbesserter Zugänglichkeit der Korpuspresse sowie einen verringerten Platzbedarf.

## Patentansprüche

1. Korpuspresse (20) zum Verpressen von Korpusteilen zu Möbelkorpussen, wie z.B. Hoch-, Ober- oder Unterschränken, mit:
einem Grundgestell (1),
einer an dem Grundgestell (1) vorgesehenen unteren Presswange (1'),
mindestens zwei an dem Grundgestell (1) angeordneten Supporten (2, 3), von denen zumindest einer an dem Grundgestell (1) horizontal verfahrbar ist,
mindestens zwei an den Supporten (2, 3) vertikal verfahrbar angeordneten Horizontalpresswangenpaaren (6, 7), und
einer an den Supporten (2, 3) vertikal verfahrbar angeordneten, oberen Presswange (4),
**dadurch gekennzeichnet, dass**
die Supporte (2, 3) sich zumindest in vertikaler Richtung jeweils ausschließlich am Grundgestell (1) abstützen und am gegenüberliegenden Ende (2', 3') frei sind.

2. Korpuspresse nach Anspruch 1, **dadurch gekennzeichnet, dass** die Supporte (2, 3) sich jeweils über mindestens zwei Führungselemente, insbesondere Führungsschienen (10), am Grundgestell (1) abstützen.

3. Korpuspresse nach Anspruch 1 oder 2, **dadurch gekennzeichnet, dass** sie ferner einen Antriebsständer (11) für die obere Presswange (4) aufweist, der einen Antrieb (11'), insbesondere Servoantrieb, besitzt.

4. Korpuspresse nach einem der vorhergehenden Ansprüche, **dadurch gekennzeichnet, dass** sie ferner einen Gewichtsausgleich (12) aufweist, der bevorzugt in den Antriebsständer (11) integriert ist und/oder pneumatisch arbeitet.

5. Korpuspresse nach einem der vorhergehenden Ansprüche, **dadurch gekennzeichnet, dass** sie ferner eine Fördereinrichtung (5) aufweist, in die bevorzugt die untere Presswange (1') integriert ist.

## Claims

1. Carcass press for press-moulding carcass parts to form furniture carcasses, such as tall wardrobes, upper or lower cabinets for example, having:
a base frame (1),
a lower press jaw (1') provided on the base frame (1),
at least two supports (2, 3) arranged on the base frame (1) of which at least one is horizontally movable on the base frame (1)
at least two pairs of horizontal press jaws (6, 7) arranged in vertically movable manner on the supports (2, 3), and
an upper press jaw (4) arranged in vertically movable manner on the supports (2, 3),
**characterised in that**
the supports (2, 3) at least in the vertical direction are each supported exclusively on the base frame (1) and are free at the opposite end (2', 3').

2. Carcass press according to claim 1, **characterised in that** the supports (2, 3) are each supported on the base frame (1) via at least two guide elements, in particular guide rails (10).

3. Carcass press according to claim 1 or 2, **characterised in that** it further comprises a drive stand (11) for the upper press jaw (4) possessing a drive (11'), in particular a servodrive.

4. Carcass press according to any of the preceding claims, **characterised in that** it further comprises a counterweight (12) which preferably is integrated into the drive stand (11) and/or operates pneumatically.

5. Carcass press according to any of the preceding claims, **characterised in that** it further comprises a conveying device (5) into which preferably the lower press jaw (1') is integrated.

## Revendications

1. Presse à carcasses (20) pour presser des éléments de carcasses en corps de meuble, comme par exemple des éléments hauts, supérieurs ou inférieurs d'armoire, comprenant :
une monture de base (1),
une jumelle de presse (1') inférieure prévue au niveau de la monture de base (1),
au moins deux supports (2, 3) disposés au niveau de la monture de base (1) dont au moins un est déplaçable horizontalement par rapport la monture de base (1),
au moins deux paires de jumelle de presse horizontales (6, 7) disposées de façon à pouvoir être déplacées verticalement par rapport aux supports (2, 3), et
une jumelle de presse supérieure (4) disposée de façon à pouvoir être déplacées verticalement par rapport aux supports (2, 3),
**caractérisée en ce que**
Les supports (2, 3) s'appuyent au moins dans la direction verticale respectivement exclusivement contre la monture de base (1) et sont libres à l'extrémité opposée (2', 3').

2. Presse selon la revendication 1, **caractérisée en ce que** les supports (2, 3) s'appuyent à la monture de base (1) respectivement via au moins deux éléments de guidage, en particulier des glissières de guidage (10).

3. Presse selon la revendication 1 ou 2, **caractérisée en ce qu'**elle comprend, de plus, un pilier de commande (11) pour la jumelle de presse supérieure (4) qui posséde une commande (11') en particulier une servocommande.

4. Presse selon l'une quelconque des revendications précédentes, **caractérisée en ce qu'**elle comprend, de plus, un équilibrage de poids (12) qui est, de préférence, intégré dans le pilier de commande (11) et/ou fonctionne de façon pneumatique.

5. Presse selon l'une quelconque des revendications précédentes, **caractérisée en ce qu'**elle comprend, de plus, un dispositif de convoyage (5) dans lequel la jumelle de presse (1') inférieure est de préférence intégrée.
